# FASCICULE DE BREVET EUROPEEN

(11) **EP 4 352 402 B1**
(45) Date de publication et mention de la délivrance du brevet: **05.08.2026**
(21) Numéro de dépôt: 22735552.6
(22) Date de dépôt: 08.06.2022
(51) Int. Cl.: F17C 5/06

(54) **PROCEDE ET SYSTEME DE PRESSURISATION D'HYDROGENE GAZEUX**
VERFAHREN UND SYSTEM ZUR DRUCKBEAUFSCHLAGUNG VON GASFÖRMIGEM WASSERSTOFF
METHOD AND SYSTEM FOR PRESSURISING GASEOUS HYDROGEN

(30) Priorité: 08.06.2021 FR 2106017
(43) Date de publication de la demande: 17.04.2024
(73) Titulaire: Absolut System, 38320 Eybens (FR)
(72) Inventeur: LACAPERE, Jerome, 38960 ST ETIENNE DE CROSSEY (FR)
(74) Mandataire: Regimbeau
(86) Numéro de dépôt international: PCT/FR2022/051088
(87) Numéro de publication internationale: WO 2022/258925

(56) Documents cités:
- EP-A1- 3 653 922
- WO-A1-2015/125585
- DE-A1- 10 037 163
- DE-A1- 102011 108 147

## Description

### DOMAINE DE L'INVENTION

La présente invention concerne un procédé et un système de pressurisation d'hydrogène gazeux.

### ETAT DE LA TECHNIQUE

Un système de stockage et de distribution d'hydrogène gazeux pour véhicules à pile à combustible doit permettre de remplir des réservoirs à une pression de 350 ou 700 bar ou plus.

Dans un tel système, on injecte typiquement de l'hydrogène liquide dans un réservoir d'expansion. Les parois du réservoir d'expansion étant à une température supérieure à celle de l'hydrogène liquide, ledit hydrogène se vaporise instantanément. Par conséquent, la pression à l'intérieur du réservoir augmente rapidement et rend le remplissage en liquide difficile.

Le remplissage d'un tel réservoir sous pression est typiquement effectué à partir d'un réservoir de stockage d'hydrogène gazeux, en compressant l'hydrogène gazeux avec plusieurs étages de compression, nécessitant chacun un compresseur de gaz. L'installation des différents niveaux de pression est complexe et onéreuse.

Une autre technique consiste à utiliser un compresseur liquide à haute pression. Un tel compresseur, adapté à supporter des pressions intermédiaires élevées, est un composant également complexe et onéreux.

Les documents EP 3 653922A1, DE 102011108147A1, WO 2015125585 A1 et DE 100 37163A1 décrivent des systèmes de compression et/ou de remplissage d'hydrogène gazeux connus.

### EXPOSE DE L'INVENTION

Un but de l'invention est de mettre à disposition un procédé et un système de pressurisation et de refroidissement pour une station de remplissage d'hydrogène gazeux apte à comprimer de l'hydrogène gazeux à des pressions supérieures à 200 bar à partir d'un réservoir d'hydrogène gazeux.

A cet effet, l'invention propose un procédé de pressurisation d'hydrogène gazeux comprenant les étapes suivantes :
- la fourniture d'un premier réservoir apte à recevoir de l'hydrogène gazeux sous pression,
- le remplissage du premier réservoir (1) avec de l'hydrogène gazeux comprimé à une première pression,
- le refroidissement de hydrogène gazeux comprimé contenu dans le premier réservoir (1) à une première température cryogénique,
- le transfert par équilibrage de pression d'une partie de l'hydrogène gazeux à ladite première température cryogénique dudit premier réservoir (1) vers au moins un second réservoir (2),
- la fermeture hermétique de l'au moins un second réservoir contenant l'hydrogène transféré du premier réservoir,
- l'augmentation de la pression dans le second réservoir par échauffement de l'hydrogène présent dans le second réservoir à une seconde température supérieure à la première température.

Le système n'utilise pas d'hydrogène liquide.

Dans certains modes de réalisation, l'hydrogène gazeux est refroidi à la première température dans le premier réservoir. De préférence, le premier réservoir est refroidi par un fluide cryogénique. Le fluide cryogénique est de l'azote liquide ou du méthane liquide ou du gaz naturel liquéfié.

Dans d'autres modes de réalisation, l'hydrogène gazeux est refroidi à la première température par un échangeur thermique agencé en amont du premier réservoir. Dans ces modes de réalisation, le premier réservoir comprend une isolation thermique.

De préférence, la pression maximale dans le premier réservoir est comprise entre 500 et 600 bar. La pression maximale dans au moins un second réservoir est comprise entre 1000 et 1500 bar.

De manière avantageuse, au moins un second réservoir présente un volume inférieur au volume du premier réservoir. De manière particulièrement avantageuse, le volume d'au moins un second réservoir est compris entre 40% et 60% du volume du premier réservoir.

Avantageusement, la seconde température est comprise entre - 40°C et 25°C.

Dans certains modes de réalisation, le procédé de pressurisation d'hydrogène gazeux comprend une étape de chauffage dans au moins un second réservoir.

Dans certains modes de réalisation, un second réservoir est un réservoir d'un véhicule.

L'invention se rapporte aussi à un système de pressurisation d'hydrogène comprenant :
- un premier réservoir adapté pour recevoir de l'hydrogène gazeux sous pression,
- un dispositif de refroidissement apte à refroidir l'hydrogène gazeux à une première température cryogénique,
- un compresseur de gaz adapté pour comprimer de l'hydrogène gazeux en amont dudit premier réservoir,
- une connexion fluidique adaptée pour établir sélectivement une liaison fluidique entre le premier réservoir et un second réservoir de manière à transférer de l'hydrogène gazeux sous pression à la première température cryogénique du premier réservoir vers le second réservoir par équilibrage de pression, ledit second réservoir étant apte à être fermé hermétiquement et à être à une seconde température supérieure à la première température du premier réservoir.

Dans certains modes de réalisation, le premier réservoir est immergé dans le fluide cryogénique à la première température.

Dans d'autres modes de réalisation, le premier réservoir comprend des conduits aptes à contenir le fluide cryogénique de manière à refroidir le premier réservoir à la première température. De préférence, le système comprend un isolant thermique agencé à l'extérieur des conduits.

Dans d'autres modes de réalisation, le dispositif de refroidissement est un échangeur thermique agencé en amont du premier réservoir.

De manière avantageuse, au moins un second réservoir comprend un dispositif de chauffage. De manière particulièrement avantageuse, le dispositif de chauffage comprend des conduits agencés pour la circulation d'un gaz à une température supérieure ou égale à la seconde température. De préférence, le gaz est de l'azote ou de l'hélium.

Avantageusement, l'au moins un second réservoir comprend en outre un dispositif d'isolation thermique.

L'invention se rapporte aussi à une station de remplissage de véhicules en hydrogène gazeux, comprenant un système un système de pressurisation d'hydrogène, l'au moins un second réservoir étant un réservoir d'un véhicule à remplir en hydrogène gazeux.

### BREVE DESCRIPTION DES FIGURES

D'autres caractéristiques et avantages de l'invention ressortiront de la description détaillée qui va suivre, en référence aux dessins annexés, sur lesquels :
La figure 1 est un schéma de la première partie du système de pressurisation
La figure 2 est un schéma d'un autre mode de réalisation de la première partie du système de pressurisation.
La figure 3 est un schéma d'un mode de réalisation de la deuxième partie du système de pressurisation.
La figure 4 est un schéma d'un deuxième mode de réalisation de la deuxième partie du système de pressurisation.
La figure 5 est un schéma d'un troisième mode de réalisation de la deuxième partie du système de pressurisation.

### DESCRIPTION DETAILLEE DE MODES DE REALISATION

La figure 1 illustre un mode de réalisation d'une première partie d'un système de pressurisation d'hydrogène gazeux selon l'invention.

Un tel système comprend un premier réservoir 1 ayant un premier volume, adapté pour recevoir de l'hydrogène gazeux sous pression. Le système comprend en outre un dispositif de refroidissement apte à refroidir l'hydrogène gazeux compris dans ledit premier réservoir 1 à une première température qui est typiquement comprise entre 75 K et 115 K. De manière avantageuse, le premier réservoir 1 refroidi par un fluide cryogénique 30 qui est par exemple de l'azote liquide ou du méthane liquide ou du gaz naturel liquéfié.

Dans certains modes de réalisation, le premier réservoir est immergé dans le fluide cryogénique 30 à la première température dans un cryostat 3.

De manière alternative, le premier réservoir 1 comprend des conduits aptes à contenir le fluide cryogénique de manière à refroidir le premier réservoir 1 à la première température. Ledit premier réservoir 1 peut comprendre une isolation thermique agencé à l'extérieur des conduits ou du cryostat.

Selon d'autres modes de réalisation, en référence à la figure 2, le dispositif de refroidissement est un échangeur thermique 72 agencé en amont du premier réservoir. Ledit échangeur thermique 72 est en échange thermique avec un liquide cryogénique 73 dans un cryostat 71. De préférence, l'échangeur thermique est immergé dans le liquide cryogénique 73. Ledit liquide cryogénique est par exemple de l'azote liquide ou du méthane liquide ou du gaz naturel liquéfié.

Dans certains modes de réalisation, le premier réservoir 1 comprend une isolation thermique 9 apte à isoler thermiquement le premier réservoir 1 et/ou le dispositif de refroidissement.

Le système de pressurisation d'hydrogène gazeux comprend en outre un compresseur de gaz 4 adapté pour comprimer de l'hydrogène gazeux dans ledit premier réservoir à partir d'une source d'hydrogène gazeux. Ladite source d'hydrogène gazeux est typiquement un réservoir de stockage 5 comprenant de l'hydrogène gazeux 8 sous pression qui est typiquement entre 20 et 200 bar. De manière alternative, la source d'hydrogène gazeux est un électrolyseur, l'hydrogène pouvant être à une pression comprise entre 20 et 50 bar. L'hydrogène gazeux 8 est à une seconde température supérieure à la première température. Typiquement, la seconde température est proche de la température ambiante qui est d'environ 230 K - 330 K.

Le système comprend en outre des conduits 54, 43 agencés pour établir une liaison fluidique entre la source d'hydrogène gazeux 5, le compresseur de gaz 4 et le premier réservoir 1 de manière à transférer de l'hydrogène gazeux sous pression de la source d'hydrogène gazeux vers le premier réservoir 1. Le système comprend au moins une vanne 11 apte à fermer hermétiquement le réservoir 1.

En référence à la figure 3, le système de pressurisation d'hydrogène gazeux comporte en outre un second réservoir 2 présentant une troisième température supérieure à la première température. La troisième température est typiquement comprise entre 230 K et 330 K. Dans certains modes de réalisation, la troisième température est identique à la seconde température.

Le second réservoir 2 peut comporter un dispositif de chauffage. De manière illustrative et non limitative, ledit dispositif de chauffage peut comprendre des conduits agencés pour la circulation d'un gaz à une température supérieure ou égale à la seconde température. De préférence, ledit gaz est de l'azote ou de l'hélium. Quand le second réservoir 2 comporte un dispositif de chauffage, ledit second réservoir 2 comprend avantageusement une isolation thermique apte à maintenir l'hydrogène présent dans ledit second réservoir 2 à la troisième température.

De manière avantageuse, ledit second réservoir 2 présente un second volume inférieur au premier volume du premier réservoir 1. Selon un exemple illustratif et non limitatif, le volume du second réservoir 2 peut être compris entre 40% et 60% du volume du premier réservoir 1.

Le système comprend en outre un conduit 12 agencé pour établir une liaison fluidique entre le premier réservoir 1 et le second réservoir 2 de manière à transférer de l'hydrogène gazeux sous pression du premier réservoir 1 vers le second réservoir 2 par équilibrage de pression, et une vanne 22 agencée pour fermer hermétiquement ledit second réservoir 2.

Un tel système peut être utilisé dans une station de remplissage de véhicules en hydrogène gazeux.

Dans un mode de réalisation, en référence à la figure 4, le second réservoir 2 est un réservoir d'un véhicule à remplir en hydrogène gazeux.

Dans certains modes de réalisation, en référence à la figure 5, on ajoute des réservoirs supplémentaires pour réaliser plusieurs étages de compression. Dans ce cas, le système comprend plusieurs seconds réservoirs 2A, 2B, 2C, 2D. Le nombre de seconds réservoirs est indiqué à titre purement illustratif et non limitatif. Le nombre des seconds réservoirs 2A, 2B, 2C, 2D est typiquement compris entre 2 et 5 et peut être plus élevé dans certains modes de réalisation.

Le nombre des seconds réservoirs 2A-2D dépend de la capacité des réservoirs, de la place à disposition, et du cycle d'utilisation du système de pressurisation, notamment de la quantité d'hydrogène à distribuer et du nombre de remplissages journaliers, des pressions maximales des réservoirs à remplir (350 ou 700 bar ou une autre pression), du choix des pressions maximales admissibles dans les seconds réservoirs 2A-2D et de la pression effective restante dans les réservoirs devant être remplis.

Le volume de chaque second réservoir 2A, 2B, 2C, 2D est de préférence inférieur au volume du premier réservoir 1 mais peut être identique. De manière alternative, au moins deux réservoirs peuvent avoir un volume différent l'un de l'autre.

Le système comprend en outre un conduit 12A, 12B, 12C, 12D, agencé pour établir une liaison fluidique entre le premier réservoir 1 et le second réservoir 2A-2D respectif, de manière à transférer de l'hydrogène gazeux sous pression du premier réservoir 1 vers le second réservoir 2 par équilibrage de pression, et une vanne 22A, 22B, 22C, 22D agencée pour fermer hermétiquement le second réservoir 2A-2D respectif.

Les réservoirs 2A-2D présentent chacun une troisième température supérieure à la première température. La troisième température est typiquement comprise entre 230 K et 330 K. La troisième température peut être identique à la seconde température. Dans certains modes de réalisation, la troisième température de chaque réservoir 2A-2D est identique. De manière alternative, au moins deux réservoirs 2A-2D peuvent présenter une température différente.

Chaque second réservoir 2A-2D peut comporter un dispositif de chauffage. De manière illustrative et non limitative, lesdits dispositifs de chauffage peuvent comprendre des conduits agencés pour la circulation d'un gaz à une température supérieure ou égale à la seconde température. De préférence, ledit gaz est de l'azote ou de l'hélium. Quand au moins un second réservoir 2A-2D comporte un dispositif de chauffage, le second réservoir 2A-2D respectif comprend avantageusement une isolation thermique apte à maintenir l'hydrogène présent dans ledit second réservoir 2A-2D à la troisième température. Quand le système comprend plusieurs seconds réservoirs 2A-2D, ledit système comprend en outre un compresseur de gaz 7 agencé de manière à prélever de l'hydrogène gazeux d'un réservoir 2A-2D et comprimer ledit hydrogène gazeux dans un autre des réservoirs 2A-2D par l'intermédiaire des conduits 27A-27D et des vannes 77A-77D.

On va maintenant décrire le procédé de pressurisation d'hydrogène par un système de pressurisation d'hydrogène gazeux tel que décrit ci-dessus.

La première étape consiste à transférer de l'hydrogène gazeux 8 d'une source d'hydrogène gazeux 5 dans le premier réservoir 1, en comprimant ledit hydrogène gazeux 8 par l'intermédiaire du compresseur de gaz 4. L'hydrogène gazeux est refroidi à la première température pendant le remplissage, soit à l'intérieur du premier réservoir 1, soit par l'intermédiaire d'un dispositif de refroidissement agencé en amont du premier réservoir 1. A l'issue de ladite première étape, le premier réservoir 1 est rempli de l'hydrogène gazeux à la première température à une première pression qui est typiquement comprise entre 500 et 600 bar.

Quand le remplissage est terminé, la vanne 11 est fermée afin de couper la liaison fluidique entre la source d'hydrogène liquide et de fermer hermétiquement le premier réservoir 1.

Par la suite, on ouvre la vanne 22 et on transfère une partie de l'hydrogène gazeux dudit premier réservoir 1 vers le second réservoir 2 par équilibrage de pression. Pendant cette étape, l'hydrogène gazeux transféré est à une température proche de la première température. Quand le second réservoir 2 présente un volume inférieur au volume du premier réservoir 1, la pression après l'étape de transfert reste élevée ce qui permet d'augmenter l'efficacité du système de pressurisation.

Quand les pressions du premier réservoir 1 et du second réservoir 2 sont égales à une pression d'équilibre, on ferme la vanne 22, fermant ainsi hermétiquement le second réservoir 2. L'hydrogène gazeux transféré dans le second réservoir 2 est chauffée à la troisième température du second réservoir 2. Le chauffage peut être effectué par échange thermique avec l'environnement, ou par un dispositif de chauffage.

L'énergie apportée par l'environnement plus chaud que l'hydrogène gazeux permet d'effectuer une auto-pressurisation de de l'hydrogène gazeux dans le second réservoir 2. L'hydrogène gazeux dans le second réservoir 2 est ensuite à une seconde pression qui est supérieure à la première pression dans le premier réservoir 1 et supérieure à la pression d'équilibre. Ladite seconde pression est typiquement comprise entre 1000 et 1500 bar.

L'hydrogène gazeux sous pression dans le second réservoir 2 peut ensuite être utilisé pour le remplissage d'un ou plusieurs véhicules à pile à combustible (le réservoir 2 pouvant être lui-même un réservoir du véhicule) ou pour d'autres applications.

Dans le cas où le second réservoir 2 est le réservoir d'un véhicule, la seconde pression est typiquement de 700 bar selon les normes en vigueur. L'hydrogène peut alors être directement utilisé dans le véhicule. Des valeurs de pression plus élevées peuvent être obtenues et mises en oeuvre dans le cas d'une évolution des normes concernant les véhicules à pile à combustible.

Dans le cas où le système comprend plusieurs seconds réservoirs 2A, 2B, 2C, 2D, on remplit chaque second réservoir 2A-2D à partir du premier réservoir tel que décrit ci-dessus.

Le gaz sous pression dans les seconds réservoirs 2A-2D peut ensuite être utilisé pour alimenter une application en hydrogène gazeux sous pression. L'alimentation est effectuée par équilibrage de pressions entre successivement un ou plusieurs des réservoirs 2A-2D et le réservoir de l'application à remplir.

On utilise en priorité le second réservoir 2A-2D ayant la plus basse pression. Quand la pression d'équilibre entre ledit second réservoir 2A-2D ayant la plus basse pression et le réservoir du véhicule est atteinte, on continue le remplissage à partir du second réservoir 2A-2D présentant la pression la plus basse supérieure à ladite pression d'équilibre. Ainsi on augmente progressivement la pression de remplissage et on utilise le second réservoir 2A-2D présentant la plus haute pression d'hydrogène en dernier.

Après la distribution de l'hydrogène gazeux, le second réservoir 2A-2D ayant la pression la plus faible sera utilisé pour un nouveau remplissage d'hydrogène gazeux froid à partir du premier réservoir 1. Ainsi les seconds réservoirs 2A-2D sont remplis à tour de rôle, lorsqu'ils atteignent une pression trop faible pour pouvoir être utilisés pour la distribution d'hydrogène gazeux.

Lorsqu'un réservoir a une pression trop faible pour l'utilisation de distribution de gaz mais trop forte pour être rempli d'hydrogène gazeux refroidi à partir du premier réservoir 1, on utilise le compresseur de gaz 7 pour baisser la pression dudit réservoir et transférer la vapeur à un réservoir à plus haute pression. Lorsque la pression devient plus faible que la pression du premier réservoir 1 contenant l'hydrogène gazeux froid, le transfert dudit hydrogène gazeux froid peut être effectué comme dans le remplissage initial.

Ainsi les réservoirs 2A-2D sont remplis à tour de rôle, lorsqu'ils atteignent une pression faible pour pouvoir être utilisés pour la distribution d'hydrogène gazeux.

## Revendications

1. Procédé de pressurisation d'hydrogène gazeux comprenant les étapes suivantes :
∘ la fourniture d'un premier réservoir (1) apte à recevoir de l'hydrogène gazeux sous pression,
∘ le remplissage du premier réservoir (1) avec de l'hydrogène gazeux comprimé à une première pression,
∘ le refroidissement de l'hydrogène gazeux dans ou en amont du premier réservoir, de sorte que l'hydrogène gazeux comprimé dans le premier réservoir (1) présente une première température cryogénique,
∘ le transfert par équilibrage de pression d'une partie de l'hydrogène gazeux à ladite première température cryogénique dudit premier réservoir (1) vers au moins un second réservoir (2),
∘ la fermeture hermétique de l'au moins un second réservoir contenant l'hydrogène transféré du premier réservoir,
∘ l'augmentation de la pression dans le second réservoir par échauffement de l'hydrogène présent dans le second réservoir à une seconde température supérieure à la première température.

2. Procédé selon la revendication 1, dans lequel le premier réservoir est refroidi par un fluide cryogénique, tel que de l'azote liquide ou du méthane liquide ou du gaz naturel liquéfié.

3. Procédé selon la revendication 1, dans lequel l'hydrogène gazeux est refroidi à la première température par un échangeur thermique agencé en amont du premier réservoir.

4. Procédé selon la revendication 3, dans lequel le premier réservoir comprend une isolation thermique (9).

5. Procédé selon l'une des revendications précédentes, dans lequel la pression maximale dans le premier réservoir est comprise entre 500 et 600 bar.

6. Procédé selon l'une des revendications précédentes, dans lequel la pression maximale dans au moins un second réservoir est comprise entre 1000 et 1500 bar.

7. Procédé selon l'une des revendications précédentes, dans lequel au moins un second réservoir présente un volume inférieur au volume du premier réservoir, par exemple le volume d'au moins un second réservoir est compris entre 40% et 60% du volume du premier réservoir.

8. Procédé selon l'une des revendications précédentes, dans lequel la seconde température est comprise entre - 40°C et 25°C.

9. Procédé selon l'une des revendications précédentes, comprenant une étape de chauffage dans au moins un second réservoir.

10. Procédé selon l'une des revendications 1 à 9, dans lequel un second réservoir est un réservoir d'un véhicule.

11. Système de pressurisation d'hydrogène comprenant :
∘ un premier réservoir adapté pour recevoir de l'hydrogène gazeux sous pression,
∘ un dispositif de refroidissement apte à refroidir l'hydrogène gazeux dans ou en amont du premier réservoir à une première température cryogénique, choisi parmi :
▪ un fluide cryogénique dans lequel le premier réservoir est immergé,
▪ des conduits agencés dans le premier réservoir, lesdits conduits étant aptes à contenir un fluide cryogénique de manière à refroidir le premier réservoir à la première température, et
▪ un échangeur thermique agencé en amont du premier réservoir,
∘ un compresseur de gaz adapté pour comprimer de l'hydrogène gazeux en amont dudit premier réservoir,
∘ une connexion fluidique adaptée pour établir sélectivement une liaison fluidique entre le premier réservoir et un second réservoir de manière à transférer de l'hydrogène gazeux sous pression à la première température cryogénique du premier réservoir vers le second réservoir par équilibrage de pression, ledit second réservoir étant apte à être fermé hermétiquement et à être à une seconde température supérieure à la première température du premier réservoir.

12. Système selon la revendication 11, dans lequel le dispositif de refroidissement comprend des conduits dans le premier réservoir aptes à contenir un fluide cryogénique, le système comprenant en outre un isolant thermique agencé à l'extérieur des conduits.

13. Système selon l'une des revendications 11 à 12, dans lequel l'au moins un second réservoir comprend un dispositif de chauffage.

14. Système selon la revendication 13, dans lequel le dispositif de chauffage comprend des conduits agencés pour la circulation d'un gaz à une température supérieure ou égale à la seconde température.

15. Système selon la revendication 14, dans lequel le gaz est de l'azote ou de l'hélium.

16. Système selon l'une des revendications 13 à 15, dans lequel l'au moins un second réservoir comprend en outre un dispositif d'isolation thermique.

17. Station de remplissage de véhicules en hydrogène gazeux, comprenant un système selon l'une des revendications 13 à 16, l'au moins un second réservoir étant un réservoir d'un véhicule à remplir en hydrogène gazeux.

## Patentansprüche

1. Verfahren zur Druckbeaufschlagung von gasförmigem Wasserstoff, umfassend die folgenden Schritte:
∘ die Bereitstellung eines ersten Behälters (1), der geeignet ist, gasförmigen Wasserstoff unter Druck aufzunehmen,
∘ das Befüllen des ersten Behälters (1) mit gasförmigem Wasserstoff, der auf einen ersten Druck komprimiert ist,
∘ das Abkühlen des gasförmigen Wasserstoffs in oder stromaufwärts des ersten Behälters, so dass der gasförmige Wasserstoff, der in dem ersten Behälter (1) komprimiert ist, eine erste kryogene Temperatur aufweist,
∘ die Übertragung durch Druckausgleich eines Teils des gasförmigen Wasserstoffs bei der genannten ersten kryogenen Temperatur aus dem genannten ersten Behälter (1) zu wenigstens einem zweiten Behälter (2),
∘ das hermetische Verschließen des wenigstens einen zweiten Behälters, der den aus dem ersten Behälter übertragenen Wasserstoff enthält,
∘ die Erhöhung des Drucks in dem zweiten Behälter durch Erwärmung des in dem zweiten Behälter vorhandenen Wasserstoffs auf eine zweite Temperatur, die höher ist als die erste Temperatur.

2. Verfahren nach Anspruch 1, bei dem der erste Behälter durch ein kryogenes Fluid gekühlt wird, wie beispielsweise flüssiger Stickstoff oder flüssiges Methan oder verflüssigtes Erdgas.

3. Verfahren nach Anspruch 1, bei dem der gasförmige Wasserstoff auf die erste Temperatur durch einen stromaufwärts des ersten Behälters angeordneten Wärmetauscher gekühlt wird.

4. Verfahren nach Anspruch 3, bei dem der erste Behälter eine Wärmeisolierung (9) umfasst.

5. Verfahren nach einem der vorhergehenden Ansprüche, bei dem der maximale Druck in dem ersten Behälter zwischen 500 und 600 bar liegt.

6. Verfahren nach einem der vorhergehenden Ansprüche, bei dem der maximale Druck in wenigstens einem zweiten Behälter zwischen 1000 und 1500 bar liegt.

7. Verfahren nach einem der vorhergehenden Ansprüche, bei dem wenigstens ein zweiter Behälter ein Volumen aufweist, das kleiner ist als das Volumen des ersten Behälters, beispielsweise liegt das Volumen von wenigstens einem zweiten Behälter zwischen 40% und 60% des Volumens des ersten Behälters.

8. Verfahren nach einem der vorhergehenden Ansprüche, bei dem die zweite Temperatur zwischen - 40°C und 25°C liegt.

9. Verfahren nach einem der vorhergehenden Ansprüche, umfassend einen Erwärmungsschritt in wenigstens einem zweiten Behälter.

10. Verfahren nach einem der Ansprüche 1 bis 9, bei dem ein zweiter Behälter ein Tank eines Fahrzeugs ist.

11. System zur Druckbeaufschlagung von Wasserstoff, umfassend:
∘ einen ersten Behälter, der geeignet ist, gasförmigen Wasserstoff unter Druck aufzunehmen,
∘ eine Kühlvorrichtung, die geeignet ist, den gasförmigen Wasserstoff in oder stromaufwärts des ersten Behälters auf eine erste kryogene Temperatur zu kühlen, ausgewählt aus:
• ein kryogenes Fluid, in das der erste Behälter eingetaucht ist,
• in dem ersten Behälter angeordnete Leitungen, wobei die genannten Leitungen geeignet sind, ein kryogenes Fluid zu enthalten, um den ersten Behälter auf die erste Temperatur zu kühlen, und
• ein stromaufwärts des ersten Behälters angeordneter Wärmetauscher,
∘ einen Gaskompressor, der geeignet ist, gasförmigen Wasserstoff stromaufwärts des genannten ersten Behälters zu komprimieren,
∘ eine fluidische Verbindung, die geeignet ist, selektiv eine fluidische Verbindung zwischen dem ersten Behälter und einem zweiten Behälter herzustellen, um gasförmigen Wasserstoff unter Druck bei der ersten kryogenen Temperatur von dem ersten Behälter zu dem zweiten Behälter durch Druckausgleich zu übertragen, wobei der genannte zweite Behälter geeignet ist, hermetisch verschlossen zu werden und eine zweite Temperatur aufzuweisen, die höher ist als die erste Temperatur des ersten Behälters.

12. System nach Anspruch 11, bei dem die Kühlvorrichtung Leitungen in dem ersten Behälter umfasst, die geeignet sind, ein kryogenes Fluid zu enthalten, wobei das System ferner einen Wärmeisolator umfasst, der auf der Außenseite der Leitungen angeordnet ist.

13. System nach einem der Ansprüche 11 bis 12, bei dem der wenigstens eine zweite Behälter eine Heizvorrichtung umfasst.

14. System nach Anspruch 13, bei dem die Heizvorrichtung Leitungen umfasst, die für die Zirkulation eines Gases bei einer Temperatur angeordnet sind, die höher oder gleich der zweiten Temperatur ist.

15. System nach Anspruch 14, bei dem das Gas Stickstoff oder Helium ist.

16. System nach einem der Ansprüche 13 bis 15, bei dem der wenigstens eine zweite Behälter ferner eine Wärmeisolationsvorrichtung umfasst.

17. Betankungsstation für Fahrzeuge mit gasförmigem Wasserstoff, umfassend ein System nach einem der Ansprüche 13 bis 16, wobei der wenigstens eine zweite Behälter ein Behälter eines mit gasförmigem Wasserstoff zu befüllenden Fahrzeugs ist.

## Claims

1. A method for pressurising gaseous hydrogen comprising the following steps:
∘ providing a first tank (1) capable of receiving pressurised gaseous hydrogen;
∘ filling the first tank (1) with gaseous hydrogen compressed to a first pressure;
∘ cooling the compressed gaseous hydrogen inside or upstream of the first tank, such that the compressed gaseous hydrogen in the first tank (1) has a first cryogenic temperature;
∘ transferring by means of pressure equalisation a portion of the gaseous hydrogen at said first cryogenic temperature from said first tank (1) to at least one second tank (2);
∘ hermetically closing the at least one second tank containing the hydrogen transferred from the first tank;
∘ increasing the pressure in the second tank by heating the hydrogen present in the second tank to a second temperature higher than the first temperature.

2. The method according to claim 2, wherein the first tank is cooled by a cryogenic fluid such as liquid nitrogen or liquid methane or liquefied natural gas.

3. The method according to claim 1, wherein the gaseous hydrogen is cooled to the first temperature by a heat exchanger arranged upstream of the first tank.

4. The method according to claim 5, wherein the first tank comprises thermal insulation (9).

5. The method according to one of the preceding claims, wherein the maximum pressure in the first tank is comprised between 500 and 600 bar.

6. The method according to one of the preceding claims, wherein the maximum pressure in at the least one second tank is comprised between 1000 and 1500 bar.

7. The method according to one of the preceding claims, wherein the at least one second tank has a volume less than the volume of the first tank, for example the volume of the at least one second tank is comprised between 40% and 60% of the volume of the first tank.

8. The method according to one of the preceding claims, wherein the second temperature is comprised between -40°C and 25°C.

9. The method according to one of the preceding claims, comprising a heating step in the at least one second tank.

10. The method according to any one of claims 1 to 12, wherein a second tank is a tank of a vehicle.

11. A system for pressurising hydrogen comprising
∘ a first tank adapted to receive pressurised gaseous hydrogen;
∘ a cooling device capable of cooling the gaseous hydrogen inside or upstream of the first tank to a first cryogenic temperature, chosen from:
▪ a cryogenic fluid in which the first tank is immersed,
▪ conduits arranged in the first tank, said conduits being able to contain the cryogenic fluid so as to cool the first tank to the first temperature, and
▪ a heat exchanger arranged upstream of the first tank,
∘ a gas compressor adapted to compress gaseous hydrogen upstream of said first tank;
∘ a fluid connection adapted to selectively establish a fluid link between the first tank and a second tank so as to transfer pressurised gaseous hydrogen at the first cryogenic temperature from the first tank to the second tank by equalising the pressure, said second tank being able to be hermetically closed and to be at a second temperature higher than the first temperature of the first tank.

12. The system according to claim 11, wherein the cooling device comprises conduits arranged in the first tank, able to contain the cryogenic fluid, the system further comprising a thermal insulator arranged outside the conduits.

13. The system according to any one of claims 11 to 12, wherein a second tank comprises a heating device.

14. The system according to claim 13, wherein the heating device comprises conduits arranged for the circulation of a gas at a temperature greater than or equal to the second temperature.

15. The system according to claim 14, wherein the gas is nitrogen or helium.

16. The system according to any one of claims 13 to 15, wherein the at least one second tank also comprises a thermal insulation device.

17. A station for filling vehicles with gaseous hydrogen, comprising a system according to one of claims 13 to 16, the at least one second tank being a tank of a vehicle to be filled with gaseous hydrogen.
